# EUROPÄISCHE PATENTSCHRIFT

(11) **EP 0 252 910 B1**
(45) Veröffentlichungstag und Bekanntmachung des Hinweises auf die Patenterteilung: **17.05.1989**
(21) Anmeldenummer: 86901338.3
(22) Anmeldetag: 13.02.1986
(51) Int. Cl.: A63C 5/00

(54) **GLEITVORRICHTUNG, INSBESONDERE ALPINSKI**
SLIDING DEVICE, PARTICULARLY AN ALPINE SKI
DISPOSITIF DE GLISSEMENT, EN PARTICULIER SKI ALPIN

(30) Priorität: 15.02.1985 DE 3505255; 23.03.1985 DE 3510717; 17.09.1985 DE 3533043; 23.09.1985 DE 3533904
(43) Veröffentlichungstag der Anmeldung: 20.01.1988
(73) Patentinhaber: KUCHLER, Walter, D-4712 Werne (DE)
(72) Erfinder: KUCHLER, Walter, D-4712 Werne (DE)
(74) Vertreter: Schulte, Jörg, Dipl.-Ing.
(86) Internationale Anmeldenummer: DE8600049
(87) Internationale Veröffentlichungsnummer: WO8604824

(56) Entgegenhaltungen:
- DE-A- 3 248 182
- FR-A- 810 762
- FR-A- 1 064 572
- FR-A- 1 304 880
- FR-A- 2 338 720
- US-A- 2 434 851
- US-A- 2 550 002
- US-A- 2 661 219
- US-A- 3 260 531
- US-A- 3 628 802

## Beschreibung

Die Erfindung betrifft eine Gleitvorrichtung, insbesondere Alpin-Ski mit einem beidseitig über den Standbereich in Längsrichtung hinausreichenden Hohlraum zur Absorbierung von beim Fahren auftretenden Schlägen.

Bei schneller Fahrt mit einem Alpin-Ski, Wasserski, Rodelschlitten oder Surfbrett werden durch die Unebenheiten des Bodens bzw. durch Wellen starke Stöße auf den Fahrer übertragen, die dieser über seine Gelenke und seine gesamte Bewegungsapparatur abfangen muß. Verletzungen des Sprunggelenkes, der Achillessehne sowie des Meniskus und Bandscheibenschäden sind bei Überlastung zu verzeichnen. Zumindest führen die Belastungen zu rascher Ermüdung und unsicherer Fahrt. Große Probleme bereiten dabei insbesondere die Wechselbeanspruchungen, die bei allen diesen Sportarten auftreten.

Es ist bereits versucht worden, durch besondere Ausbildung der Ski diese Beanspruchung im Ski selbst abzufangen. Aus der FR-A-2 338 720, der FR-A-1 304 880, der FR-A-810 762 und der US-A-3 260 531 ist es bekannt, den Ski aus gegeneinander federnden Teilen zusammenzusetzen, wobei meist zusätzlich auch noch eine Beweglichkeit in Längsrichtung des Skis erreicht wird. Bei der US-A-3 260 531 ist der gesamte Ski so flexibel gestaltet, daß jeder Teilbereich des Skis auftretenden Hindernissen auch noch ausweichen kann. Nachteilig bei diesen bekannten Gleitvorrichtungen ist, daß durch die große Flexibilität die Fahreigenschaften des Skis negativ beeinflußt werden, so daß sie nur von ausgesprochen geübten Leuten gehandhabt werden können. Darüber hinaus steht der Fahrer auf einem derartig flexiblen Ski unsicher, so daß Unfälle nicht zu vermeiden sind.

Aus der DE-U-8 204143 ist eine Gleitvorrichtung bekannt, bei der unterhalb des Standbereiches im Ski ein Hohlraum gebildet ist, über den beim Fahren auftretende Schläge absorbiert werden sollen. Dabei ist vorgesehen, daß der Hohlraum auch seitlich verschlossen ist, so daß entweder eine Federwirkung nicht erzielt werden kann oder aber die notwendige Steifigkeit an den Enden im Übergangsbereich nicht gegeben ist. Aus diesen Gründen ist ein derartiger Ski nicht einwandfrei zu handhaben, auch wenn die DE-U-8 204 143 lehrt, daß man federnde Teile zwischen Oberteil und Unterteil des gebildeten Hohlraumes einspannen kann, um die federnde Wirkung zu begünstigen. Gerade dann können aber die beiden Teile nicht torsionssteif miteinander verbunden werden, so daß eine einwandfreie Fahrweise mit dem entsprechend ausgebildeten Ski nicht zu erreichen ist.

Der Erfindung liegt die Aufgabe zugrunde, eine gattungsgemäße Gleitvorrichtung so auszubilden, daß der menschliche Bewegungsapparät entlastet, gleichzeitig eine Verbesserung der Fahreigenschaften aber erreicht wird.

Die Aufgabe wird erfindungsgemäß dadurch gelöst, daß der Hohlraum durch Teilkörper gebildet ist, die torsionssteif über Distanzstücke so miteinander verbunden sind, daß sie einen drehsteifen Torsionskasten ergeben, der seitlich offen ausgebildet ist, und daß der untere die Gleitfläche bildende Teilkörper außerhalb des Torsionskastens eine weiche und flexible Längssteifigkeit aufweist.

Eine solche Gleitvorrichtung verfügt über ein sehr hohes Maß an Schwingungsdämpfung, so daß der Bewegungsapparat des Fahrers entlastet wird. Die einwirkenden Torsionsbelastungen werden nur über den torsionssteifen Abschnitt und nicht über die gesamte Länge der Gleitvorrichtung in den Untergrund eingeleitet, so daß die wesentlichen Fahreigenschaften, nämlich die Griffigkeit sowie das Dreh- und Steuerverhalten der Gleitvorrichtung in dieser kurzen Zone des torsionssteifen Abschnittes vereinigt sind. Es ergeben sich vor allem auch durch den hohen spezifischen Kantendruck etwa schlittschuhähnliche Fahreigenschaften. Weil die Torsionsbelastungen nicht mehr über die Länge der Gleitvorrichtung übertragen werden, können sowohl der torsionssteife Abschnitt als auch die übrigen Teile der Gleitvorrichtung einen vergleichsweise einfachen baulichen Aufwand aufweisen. Dabei kommt diesen verbesserten Skieigenschaften zugute, daß der untere Teilkörper außerhalb des Torsionskastens eine weiche und flexible Längssteifigkeit aufweist, so daß Frontalstöße aufgefangen werden und eine Einhaltung der Balance optimal durch Verbesserung des allgemeinen Gleitens gegeben ist. Insgesamt ergibt sich somit ein Ski bzw. eine Gleitvorrichtung, die sowohl für den Anfänger wie für den Rennläufer erhebliche Verbesserungen mit sich bringt. Die einfachere Bauweise kommt insbesondere auch dadurch zustande, daß eine Vorspannung des unteren die Gleitfläche bildenden Teilkörpers nicht notwendig ist. Vielmehr bildet er in dem Verbindungsbereich ja mit dem oberen Teilkörper den drehsteifen Torsionskasten. Da der drehsteife Torsionskasten seitlich offen ausgebildet ist, kann die angestrebte Federwirkung bzw. Dämpfungswirkung voll wirksam werden. Die Distanzstücke begrenzen den angestrebten Torsionskasten genau und sichern, daß ein solcher, die Fahreigenschaften positiv beeinflussender-Torsionskasten genau in dem angestrebten Bereich wirksam vorgegeben ist.

Eine zweckmäßige Ausbildung der Erfindung sieht vor, daß die Distanzstücke lösbar mit den Teilkörpern verbunden sind. Durch Veränderung des Abstandes durch die verschiebbar ausgebildeten Distanzstücke oder die Höhe der Distanzstücke kann der Einflußbereich des Torsionska^{:} stens gezielt verändert bzw. den jeweiligen Einsatzbedingungen angepaßt werden. Eine Anpassung ist außerdem bei auf dieser Art und Weise bezüglich des Gewichtes und des Fahrkönnens des jeweiligen Fahrers möglich.

Es ist zweckmäßig, den oberen Teilkörper der Länge des Torsionskastens entsprechend oder geringfügig länger zu bemessen. So ist sichergestellt, daß das Gewicht der gesamten Gleitvorrichtung nicht wesentlich erhöht wird. Außerdem ist so gewährleistet, daß die gesamte Gleitvorrichtung außerhalb des eigentlichen Torsionskastens relativ weich gehalten werden kann, so daß einmal die schlittschuhähnliche Wirkung nicht beeinträchtigt ist, andererseits aber auch frontale Stöße aufgenommen und die Fahreigenschaften vorteilhaft gewährleistet werden können.

Eine zweckmäßige weitere Ausbildung sieht vor, daß die Teilkörper einstückig und den Torsionskasten über einen Spalt zwischen beiden Teilkörpern und den Distanzstücken ergebend ausgebildet sind. Die Gleitvorrichtung kann damit auch einstückig ausgebildet sein, was das Gesamtaussehen der Gleitvorrichtung positiv beeinflussen kann. Der Torsionskasten wird dabei durch eine Art Aufteilung des unteren Teilkörpers und entsprechende Aufwölbung im Torsionskastenbereich zum oberen Teilkörper gebildet. Die klare Begrenzung des Torsionskastens wird durch die Distanzstücke erreicht. In diesem Fall ergibt sich somit nicht nur eine formschöne Gleitvorrichtung, sondern auch eine die Hauptkräfte vorteilhaft ableitende Konstruktion.

Weiter ist vorgesehen, daß der Torsionskasten von einem oberen Teilkörper und einem zusätzlichen Teilkörper gebildet und im montierten zustand schubfest mit dem unteren Teilkörper verbunden ist. Der Torsionskasten kann somit auf einfache und zweckmäßige Art und Weise den jeweiligen Bedingungen, d. h. dem Fahrverhalten und den Fahrkenntnissen des jeweiligen Fahrers entsprechend angepaßt werden, indem er einfach als solcher ausgetauscht wird. Er kann damit als Fertigteil hergestellt und auch als solcher gehandhabt werden, vorzugsweise kann er auf vorhandene Gleitvorrichtungen insbesondere auf Ski aufgesetzt bzw. aufgespannt werden.

Für die verschiedenen Einsatzfälle optimal geeignet ist eine Gleitvorrichtung, bei der der untere Teilkörper mittig, d. h. im Bereich des Torsionskastens eben verlaufend und endseitig von seiner Gleitfläche nach oben weggekrümmt ausgebildet ist. Ein derartiger Ski kann insbesondere auch im Tiefschnee aber auch auf harter Piste sicher gefahren werden. Eine weitere vorteilhafte Ausgestaltung besteht darin, daß der untere Teilkörper der Gleitvorrichtung sich vom Torsionskasten aus zu seinem zur Skispitze weisenden vorderen Ende hin verjüngend ausgebildet ist, so daß ebenfalls der Kantengriff des Ski im Bereich des Torsionskastens nicht beeinträchtigt, sondern vielmehr der Kantengriff genau in diesen Bereich gezielt gelegt ist. Die Fahreigenschaften des Skis sind so vorteilhaft verbessert, wobei das vordere und ggf. auch das hintere Ende des Ski jenseits des Torsionskastens vorteilhaft die angestrebten Weichen und flexiblen Längssteifigkeitseigenschaften aufweisen kann.

Je nach Einsatzzweck und Ziel kann es zur optischen Vervollständigung und zur Ausbildung eines dem bisherigen Ski sehr ähnlichen Vorrichtung zweckmäßig sein, die Teilkörper gleich lang und breit auszubilden und zusätzlich zu den den Torsionskasten ergebenden Distanzstücken sie durch weitere, außerhalb des Torsionskastens angeordnete Distanzstücke zu verbinden. Damit ist eine Gleitvorrichtung geschaffen, die aufgrund der doppelten Ausbildung zwar auch ein höheres Gewicht aufweist, dafür aber ein vorteilhaft geschlossenes Ganzes bildet. Die Wirkung des Torsionskastens ist gegeben, da er durch die ihn begrenzenden Distanzstücke genau vorgegeben ist, während die übrigen Distanzstücke, vorzugsweise an den Enden der beiden Teilkörper im wesentlichen nur die Aufgabe haben, die beiden Teilkörper auch in diesem Bereich wirksam zusammenzuhalten.

Schließlich ist vorgesehen, daß der obere Teilkörper der Auflast entsprechend breit und der untere Teilkörper davon abweichend, vorzugsweise schmaler bemessen ist. Diese Ausbildung optimiert die schlittschuhähnlichen Fahreigenschaften, wobei aufgrund des Abstandes zwischen den beiden Teilkörpern sichergestellt ist, daß der obere Teilkörper die Führungseigenschaften des unteren Teilkörpers nicht oder nur in ganz besonderen Ausnahmefällen beeinträchtigen kann. Um zu verhindern, daß sich Schnee, Eis oder Schmutz zwischen die beiden Teilkörperfestsetzt, ist nach einer weiteren Ausbildung der Erfindung vorgesehen, daß der Zwischenraum zwischen den Teilkörpern mit einer im Abstand zum Außenrand der Teilkörper angeordneten Moosgummiplatte ausgefüllt ist oder daß am Außenrand in Längsrichtung verlaufende Moosgummistreifen angeordnet sind. Die Moosgummiplatte oder auch die -streifen haben keine Federwirkung zu übernehmen, sondern sind lediglich vorgesehen, um den Zwischenraum vor dem Eindringen von Schnee oder sonstigen Teilen zu bewahren. Die Federwirkung dagegen wird ausschließlich von den beiden im Abstand zueinander angeordneten Teilkörpern erreicht und gewährleistet.

Eine besonders für Schlitten und Bobs vorgesehene Ausbildung sieht vor, daß die Teilkörper als Kufen ausgebildet und paarweise einem Sitzgestell zugeordnet sind. Aufgrund der so möglichen Abfederung der Schräge wird sowohl mit dem Schlitten wie mit dem Bob eine bessere Spurführung ermöglicht. Gleichzeitig wird durch den gleichmäßigen Andruck auch ein sicheres und schnelleres Gleiten erreicht. Die Teilkörper, die einen Torsionskasten gemeinsam mit den Distanzstücken bildend verbunden sind, bilden gemeinsam die Kufen des Schlittens.

Um die Vorteile der Gleitvorrichtung auch für Surfbretter zu verwenden, ist vorgesehen, daß die Teilkörper torsionssteif miteinander verbunden als Surfbrett dienen, wobei der so gebildete Torsionskasten zusätzlich von einer wasserdichten Außenhaut umgeben ist. Auf diese Weise können die Wellenstöße beim Überfahren durch das Surfbrett gepuffert werden, so daß der menschliche Bewegungsapparat erheblich entlastet wird. Gleichzeitig wird dadurch der Kontakt zwischen Brett und Wasser und damit die Steuerfähigkeit verbessert. Der dynamische Auftritt kann durch Federung und Pufferung schon bei geringer Geschwindigkeit als bei Surfbrettern mit herkömmlicher Konstruktion erreicht werden. Besonders vorteilhaft ist die Möglichkeit der Druckverteilung, weil mit wenig Aktion der Druck auf die verschiedenen Teile des Surfbrettes gezielt Übertragen werden kann.

Die Distanzstücke können weiter nach einer zweckmäßigen Formgebung insbesondere beim Alpin-Ski trapezförmig und damit einen unterschiedlichen Abstand zwischen den Seitenkanten der Teilkörper ergebend ausgebildet sein. Diese Ausbildung ist insbesondere bei der Verwendung der Gleitvorrichtung als Alpin-Ski wie erwähnt von Vorteil, insbesondere, wenn es sich um einen Slalom oder Riesenslalom-Ski handelt. Wenn die Distanzstücke nämlich an der Innenseite des Skis höher sind als an der Außenseite, wird der Druck auf der Skiinnenseite stärker als auf die Skiaußenseite übertragen. Dies ist auch von Vorteil, wenn der Fahrer 0-Beine hat. Sind die Distanzstücke dagegen auf der Skiaußenseite höher, so kommt dies den X-beinigen^{.} Fahrern entgegen.

Insbesondere für Fallschirmspringer u. ä. Aufgaben ist ein zusammenlegbarer, d. h. gut transportierbarer Ski von großem Vorteil. Ein solcher Ski ist erfindungsgemäß erreicht, wenn der Torsionskasten in Längsrichtung ineinanderschiebbar oder der Vorderski in den Torsionskasten einschiebbar ausgebildet ist. Dabei ist dies Ineinanderschieben so zu bewerkstelligen, daß insbesondere im Bereich der Lauffläche kein größerer negativer Übergangspunkt entsteht.

Ein im Aufbau einfacher Ski bzw. eine entsprechende Gleitvorrichtung kann verbesserte Eigenschaften schon dann erreichen, wenn der untere Teilkörper jenseits des Torsionskastens elastisch ausgebildet ist, wobei der Torsionskasten von einem den Standbereich Überdeckenden Brett bzw. einem Vollkasten gebildet ist. Auch damit wird die auf die Gleitvorrichtung einwirkende Torsionsbelastung nur über den torsionssteifen Abschnitt und nicht über die gesamte Länge der Gleitvorrichtung in'den Untergrund eingeleitet, so daß sich vorteilhafte Fahreigenschaften ergeben. Allerdings entfällt die Federung in senkrechter Richtung, so daß eine Entlastung des Bewegungsapparates des Fahrers nicht erreicht werden kann. Der einfache bauliche Aufwand wird somit mit Nachteilen erkauft, die aber dann nicht gegeben sind, wenn der obere Teilkörper zugleich ganz oder teilweise die Funktion einer Bindungsplatte wahrnehmend ausgebildet ist. Dann nämlich ist der auch den Bewegungsapparat entlastende drehsteife Torsionskasten gegeben, wobei baulich vorteilhaft die Bindungsplatte in den Torsionskasten hineingelegt werden kann.

Die Erfindung zeichnet sich insbesondere dadurch aus, daß eine Gleitvorrichtung vor allem ein Alpin-Ski geschaffen ist, der alle Extrempunkte bisheriger Skitypen, wie den langen Abfahrtski und den äußerst kurzen Firngleiter in sich vereinigt bzw. die an diese geforderten Bedingungen erfüllt. Ahnlich wie der Firngleiter dreht und hält der erfindungsgemäß konstruierte Ski gut, ähnlich wie der Alpin-Ski liegt er ruhig, überwindet frontale Hindernisse wie Schneeaufschübe usw. leicht und gibt dem Fahrer eine gute Standsicherheit bei Aufnahme der auftretenden Vertikalstöße und deren annähernd vollständige Absorbierung. Vorteilhaft kann die Gleitvorrichtung gemäß der vorliegenden Erfindung sowohl als Alpin-Ski wie als Langlaufski wie auch als Schlitten, Skibob oder Wasserski bzw. Surfbrett Verwendung finden. Die definierte Ausbildung und Formgebung des drehsteifen Torsionskastens erbringt schlittschuhähnliche und damit genau und gut zu handhabende Fahreigenschaften für einen derartigen Ski.

Weitere Einzelheiten und Vorteile des Erfindungsgegenstandes ergeben sich aus der nachfolgenden Beschreibung der zugehörigen Zeichnung, in der bevorzugte Ausführungsbeispiele mit den dazu notwendigen Einzelheiten und Einzelteilen dargestellt sind. Es zeigen :
Fig. 1 einen Längsschnitt durch einen Alpin-Ski mit Torsionskasten,
Fig. 2 einen Längsschnitt durch einen Alpin-Ski mit parallel ausgebildeten Teilkörpern,
Fig. 3 eine Seitenansicht eines Alpin-Skis mit kompaktem Torsionskasten,
Fig. 4 einen Querschnitt durch einen Alpin-Ski mit trapezförmigem Distanzstück,
- Fig. 5 einen Längsschlitz durch einen Alpin-Ski mit die Verbindungsstellen bzw. Distanzstücke geringfügig überschreitendem oberen Teilkörper,
Fig. 6 einen Längsschnitt durch einen Alpinski mit aufsetzbarem Torsionskasten und
Fig. 7 einen Längsschnitt durch einen Alpin-Ski mit ausgefülltem Zwischenraum zwischen den beiden Teilkörpern.

In den Figuren ist als Gleitvorrichtung (1) jeweils ein Alpin-Ski dargestellt, der einen oberen Teilkörper (2) und einen unteren Teilkörper (3) aufweist. Der obere Teilkörper (2) und der untere Teilkörper (3) sind torsionssteif miteinander verbunden.

Die torsionssteife Verbindung erfolgt bei der aus Fig. 1 zu entnehmenden Ausbildung über die Distanzstücke (6, 7), wobei die Teilkörper (2, 3) entweder, wie in Fig. 1 unmittelbar durch die Distanzstücke (6, 7) verbunden sind oder aber nach Fig. 5 zusätzlich durch einen Übergang des oberen Teilkörpers (2) in den unteren Teilkörper (3). Eine weitere Möglichkeit der Ausbildung des Torsionskastens, der mit (49) zeichnet ist, geht aus Fig. 6 hervor. Dort ist zusätzlicher Teilkörper (48) vorgesehen, der zusammen mit dem oberen Teilkörper (2) und den Distanzstücken (6, 7) den eigentlichen Torsionskasten (49) ergibt. Dieser Torsionskasten wird auf den unteren Teilkörper (3) aufgesetzt und mit diesem verbunden. Eine gleichmäßige Belastung im Bereich der Gleitfläche (47) eines derartigen Skis ist dadurch gewährleistet.

Eine weitere Ausbildung zeigt Fig. 2, bei der die beiden Teilkörper (2, 3) gleich lang und gleich breit ausgebildet und übereinander angeordnet sind. Sie werden dabei zusätzlich zu den Distanzstücken (6, 7) durch die endseitigen Distanzstücke (4, 5) miteinander verbunden. Der Torsionskasten (49) ist aber jedoch wie bei den anderen Ausbildungen zwischen den beiden Distanzstücken (6, 7) gebildet. Mit (8 und 9) sind die Kanten der beiden Teilkörper (2, 3) bezeichnet, die abgesehen von der Kante (9) keine besondere Behandlung erfordern. Selbst die Kante (9) kann in der Regel ohne Stahlschutz auskommen, weil die Griffigkeit über den Torsionskasten (49) im entsprechend kurzen belasteten Bereich gewährleistet ist. Gemäß der Ausbildung nach Fig. 2 ist hier die Bindungsplatte (22) gleichzeitig Teil des oberen Teilkörpers (2). Denkbar ist es auch, daß bei einer der Fig. 1 entsprechenden Ausbildung der gesamte obere Teilkörper (2) gleichzeitig auch die Funktion der Bindungsplatte (22) übernimmt.

Fig. 4 zeigt eine Ausbildung, bei der das Distanzstück (6) und naturgemäß auch das hier nicht dargestellte Distanzstück (7) trapezförmig ausgebildet sind und zwar so, daß eine Schräglage des oberen Teilkörpers (2) zum unteren Teilkörper (3) gezielt entsteht, die für Slalom, Abfahrt u: ä. besonders vorteilhaft ist.

In Fig. 3 ist statt des eigentlichen seitlich offenen Torsionskastens auf den die Gleitfläche (47) bildenden Teilkörper (3) ein steifes Brett (50) bzw. ein Vollkasten aufgesetzt ist. Der untere Teilkörper ist dabei im Bereich außerhalb dieses steifen Brettes (50) bzw. des Vollkastens elastisch ausgebildet.

Fig. 7 zeigt eine im Prinzip der Fig. 2 ähnliche Ausbildung, bei der verdeutlicht ist, daß der Zwischenraum (37) zwischen den beiden Teilkörpern (2, 3) über eine Moosgummiplatte (14) verschlossen ist, um das Eindringen von Schnee o. ä. zu verhindern. Federeigenschaften übernimmt hier dieses Moosgummi nicht, sondern vielmehr nur die Aufgabe des Abschlusses dieses Bereiches. Darüber hinaus ist die Ausbildung von Längsschlitzen (19, 20) im oberen Teilkörper (2) möglich, um beispielsweise das Austreten des einmal eingedrungenen Schnees zu ermöglichen, wenn aus irgendwelchen Gründen die Verwendung von Moosgummi o. ä. nicht möglich ist.

## Patentansprüche

1. Gleitvorrichtung, insbesondere Alpin-Ski mit einem beidseitig über den Standbereich in Längsrichtung hinausreichenden Hohlraum zur Absorbierung von beim Fahren auftretenden Schlägen, dadurch gekennzeichnet, daß der Hohlraum durch Teilkörper (2, 3) gebildet ist, die torsionssteif über Distanzstücke (6, 7) so miteinander verbunden sind, daß sie einen drehsteifen Torsionskasten (49) ergeben, der seitlich offen ausgebildet ist, und daß der untere die Gleitfläche (47) bildende Teilkörper (3) außerhalb des Torsionskastens eine weiche und flexible Längssteifigkeit aufweist.

2. Gleitvorrichtung nach Anspruch 1, dadurch gekennzeichnet, daß die Distanzstücke (6, 7) lösbar mit den Teilkörpern (2, 3) verbunden sind.

3. Gleitvorrichtung nach Anspruch 1, dadurch gekennzeichnet, daß der obere Teilkörper (2) der Länge des Torsionskastens (49) entsprechend oder geringfügig länger ausgebildet ist.

4. Gleitvorrichtung nach Anspruch 1, dadurch gekennzeichnet, daß die Teilkörper (2, 3) einstückig und den Torsionskasten (49) über einen Spalt zwischen beiden Teilkörpern und den Distanzstücken (6, 7) ergebend ausgebildet sind.

5. Gleitvorrichtung nach Anspruch 1, dadurch gekennzeichnet, daß ein Torsionskasten (49) von dem oberen Teilkörper (2) und einem zusätzlichen Teilkörper (48) gebildet und im montierten Zustand schubfest mit dem unteren Teilkörper (3) verbunden ist (Fig. 6).

6. Gleitvorrichtung nach Anspruch 1, dadurch gekennzeichnet, daß der untere Teilkörper (3) mittig, d. h. im Bereich des Torsionskastens (49) eben verlaufend und endseitig von seiner Gleitfläche (47) nach oben weggekrümmt ausgebildet ist.

7. Gleitvorrichtung nach Anspruch 1, dadurch gekennzeichnet, daß der untere Teilkörper (3) sich vom Torsionskasten (49) aus zu seinem zur Skispitze weisenden vorderen Ende hin verjüngend ausgebildet ist.

8. Gleitvorrichtung nach einem der Ansprüche 2, 6 bzw. 7, dadurch gekennzeichnet, daß die Teilkörper (2, 3) gleich lang und breit ausgebildet und zusätzlich zu den den Torsionskasten (49) ergebenden Distanzstücken (6, 7) durch weitere, außerhalb des Torsionskastens angeordnete Distanzstücke (4, 5) verbunden sind.

9. Gleitvorrichtung nach Anspruch 1 oder einem der nachfolgenden Ansprüche, dadurch gekennzeichnet, daß der obere Teilkörper (2) der Auflast entsprechend breit und der untere Teilkörper (3) davon abweichend, vorzugsweise schmaler bemessen ist.

10. Gleitvorrichtung nach Anspruch 1 oder einem der nachfolgenden Ansprüche, dadurch gekennzeichnet, daß der Zwischenraum (37) zwischen den Teilkörpern (2, 3) mit einer im Abstand zum Außenrand der Teilkörper angeordneten Moosgummiplatte (14) ausgefüllt ist oder daß am Außenrand der Teilkörper (2, 3) in Längsrichtung verlaufende Moosgummistreifen angeordnet sind.

11. Gleitvorrichtung nach Anspruch 1 oder einem der nachfolgenden Ansprüche, dadurch gekennzeichnet, daß die Teilkörper (2, 3) als Kufen ausgebildet und paarweise einem Sitzgestell zugeordnet sind.

12. Gleitvorrichtung nach Anspruch 1 oder einem der nachfolgenden Ansprüche, dadurch gekennzeichnet, daß die Teilkörper (2, 3) torsionssteif miteinander verbunden als Surfbrett dienen, wobei der so gebildete Torsionskasten zusätzlich von einer wasserdichten Außenhaut umgeben ist.

13. Gleitvorrichtung nach einem der Ansprüche 2, 3, 5 bis 10, dadurch gekennzeichnet, daß die Distanzstücke (6, 7) trapezförmig und damit einen unterschiedlichen Abstand zwischen den Seitenkanten der Teilkörper (2, 3) ergebend ausgebildet sind.

14. Gleitvorrichtung nach Anspruch 1, dadurch gekennzeichnet, daß der Torsionskasten (49) in Längsrichtung ineinanderschiebbar oder der Vorderski in den Torsionskasten einschiebbar ausgebildet sind.

15. Gleitvorrichtung nach Anspruch 1 oder einem der nachfolgenden Ansprüche, dadurch gekennzeichnet, daß der obere Teilkörper (2) zugleich ganz oder teilweise die Funktion einer Bindungsplatte wahrnehmend ausgebildet ist.

## Claims

1. Ski device, especially an Alpine-ski having a hollow space extending lengthwise both sides of the standing position for absorbing impacts while in motion, characterised in that the hollow space is formed from body parts (2, 3) which are so torsionally inflexibly connected together through spacers (6, 7) that they provide a rotationally inflexible torsion casing (49) which is formed open to the sides, and that the body part (3) forming the lower ski face (47) has beyond the torsion casing a soft and flexible lengthwise stiffness characteristic.

2. Ski device according to claim 1, characterised in that the spacers (6, 7) are releasably connected to the body parts (2, 3).

3. Ski device according to claim 1, characterised in that the upper body part (2) is formed the same length as or shorter than the length of the torsion casing (49).

4. Ski device according to claim 1, characterised in that the body parts (2, 3) are formed integrally and constitute the torsion casing over a gap between the two body parts and the spacers (6, 7).

5. Ski device according to claim 1, characterised in that a torsion casing (49) is formed from the upper body part (2) and an additional body part (48) and is secured to the lower body part (3) so as to be fixed against being pushed along it (Fig. 6).

6. Ski device according to claim 1, characterised in that the lower body part (3) is formed centrally, i. e. in .the region of the torsion casing (49) bowed upwardly from its ends on the ski face (47).

7. Ski device according to claim 1, characterised in that the lower body part (3) is formed tapering from the torsion casing (49) to its forward end having a ski-point.

8. Ski device according to any of claims 2, 6 and 7, characterised in that the body parts (2, 3) are equally long and wide and are connected by further spaces (4, 5) in addition to the spacers (6, 7) forming the torsion casing (49).

9. Ski device according to claim 1 or any of the following claims, characterised in that the upper body part (2) is as broad as the load to be placed on it and the lower body part (3) has a different, preferably narrower, measurement.

10. Ski device according to claim 1 or any of the following claims, characterised in that the space (37) between the body parts (2, 3) is filled with a foam rubber plate (14) arranged spaced from the outer edge of the body parts or that strips of foam rubber are arranged running along the outer edge of the body parts (2, 3).

11. Ski device according to claim 1 or any of the following claims, characterised in that the body parts (2, 3) are formed as runners and arranged in pairs on a support member.

12. Ski device according to claim 1 or any of the following claims, characterised in that the body parts (2, 3) connected together in torsionally inflexible fashion serve as a surfboard, in which the so-formed torsion casing is also enclosed in a waterproof outer skin.

13. Ski device according to any one of claims 2, 3, 5 to 10, characterised in that the spacers (6, 7) are trapezoidal and are arranged to result in different spacing between the side edges of the body parts (2, 3).

14. Ski device according to claim 1, characterised in that the torsion casings (49) are formed so as to be lengthwise insertable in one another or the ski front can be slid into the torsion casings.

15. Ski device according to claim 1 or any of the following claims, characterised in that the upper body part (2) is also formed to take on the function wholly or partially of a ski binding plate.

## Revendications

1. Dispositif de glissement, en particulier ski alpin présentant un espace vide débouchant à l'extérieur, dans la direction longitudinale, des deux côtés au-dessus de la zone d'appui, en vue de l'absorption des chocs apparaissant lors du déplacement, caractérisé en ce que l'espace vide est formé par des corps partiels (2, 3) qui sont reliés l'un à l'autre, en ayant une raideur en torsion, par l'intermédiaire d'entretoises (6, 7) de manière à constituer un caisson de torsion (49) raide en rotation, qui est ouvert latéralement, et en ce que le corps partiel inférieur (3), formant la surface de glissement, présente, l'extérieur du caisson de torsion, une raideur longitudinale souple et flexible.

2. Dispositif de glissement suivant la revendication 1 caractérisé en ce que les entretoises (6, 7) sont liée d'une manière amovible avec les corps partiels (2, 3).

3. Dispositif de glissement suivant la revendication 1 caractérisé en ce que le corps partiel supérieur (2) est formé de manière à avoir une longueur correspondant à celle du caisson de torsion (49) ou légèrement supérieure.

4. Dispositif de glissement suivant la revendication 1 caractérisé en ce que les corps partiels (2, 3) sont formés d'une seule pièce et ils constituent le caisson de torsion (49) par l'intermédiaire de l'intervalle s'étendant entre les deux corps partiels et les entretoises (6, 7).

5. Dispositif de glissement suivant la revendication 1 caractérisé en ce qu'un caisson de torsion (49) est formé à partie du corps partiel supérieur (2) et d'un corps partiel additionnel (48) et il est lié, à l'état monté, au corps partiel inférieur (3), en étant solidaire axialement (figure 6).

6. Dispositif de glissement suivant la revendication 1 caractérisé en ce que le corps partiel inférieur (3) est conformé en son milieu, c'est-à-dire dans la zone du caisson de torsion (49), de manière à s'étendre dans un plan et à être incurvé vers le haut à ses extrémités, à partir de sa surface de glissement (47).

7. Dispositif de glissement suivant la revendication 1 caractérisé en ce que le corps partiel inférieur (3) est conformé de manière à aller en se rétrécissant à partir du caisson de torsion (49) vers son extrémité antérieure formant une pointe de ski.

8. Dispositif de glissement suivant l'une quelconque des revendications 2, 6 ou 7 caractérisé en ce que les corps partiels (2, 3) ont la même longueur et la même largeur et ils sont liés l'un à l'autre non seulement par les entretoises (6, 7) délimitant la caisson de torsion (49) mais encore par d'autres entretoises (4, 5) disposées à l'extérieur du caisson de torsion.

9. Dispositif de glissement suivant la revendication 1 ou l'une quelconque des revendications suivantes caractérisé en ce que le corps partiel supérieur (2) a une largeur correspondant à la zone d'application de la charge et le corps partiel inférieur (3) a une largeur différente, en étant de préférence plus étroit que le corps supérieur.

10. Dispositif de glissement suivant la revendication 1 ou l'une quelconque des revendications suivantes caractérisé en ce que l'espace intermédiaire (37) compris entre les corps partiels (2, 3) est remplis au moyen d'une plaque de mousse (14) située à distance du bord externe des corps partiels ou bien encore des bandes de mousse s'étendant longitudinalement sont disposées à l'endroit du bord externe des corps partiels (2, 3).

11. Dispositif de glissement suivant la revendication 1 ou l'une quelconque des revendications suivantes caractérisée en ce que les corps partiels (2, 3) forment un patin et ils sont associés par paire à un châssis d'appui.

12. Dispositif de glissement suivant la revendication 1 ou l'une quelconque des revendications suivantes caractérisé en ce que les corps partiels (2, 3), liés l'un à l'autre en ayant une rigidité en torsion, servent en tant que planche de surf, le caisson de torsion ainsi formé étant entouré additionellement d'une gaine externe étanche à l'eau.

13. Dispositif de glissement suivant l'une quelconque des revendications 2, 3, 5 à 10 caractérisé en ce que les entretoises (6, 7) ont une forme trapézoïdale et elles créent de cette façon une distance différente entre les bords latéraux des corps partiels (2, 3).

14. Dispositif de glissement suivant la revendication 1 caractérisé en ce que les caissons de torsion (49) sont conformés de manière à être réalisé sous forme télescopique dans la direction longitudinale ou bien le ski avant peut être engagé dans les caissons de torsion.

15. Dispositif de glissement suivant la revendication 1 ou l'une quelconque des revendications suivantes caractérisé en ce que le corps partiel supérieur (2) est conformé de manière à assumer totalement ou partiellement la fonction d'une plaque d'une fixation.
